# EUROPÄISCHE PATENTSCHRIFT

(11) **EP 3 322 844 B1**
(45) Veröffentlichungstag und Bekanntmachung des Hinweises auf die Patenterteilung: **01.05.2019**
(21) Anmeldenummer: 16736429.8
(22) Anmeldetag: 06.07.2016
(51) Int. Cl.: D02G 1/12, D02J 13/00

(54) **KÜHLTROMMEL ZUM ABKÜHLEN EINES FADENSTOPFENS**
COOLING DRUM FOR COOLING A THREAD PLUG
TAMBOUR DE REFROIDISSEMENT SERVANT À REFROIDIR UN BOUCHON DE FILS

(30) Priorität: 13.07.2015 DE 102015009040
(43) Veröffentlichungstag der Anmeldung: 23.05.2018
(73) Patentinhaber: Oerlikon Textile GmbH & Co. KG, 42897 Remscheid (DE)
(72) Erfinder: MATTHIES, Claus, 24647 Ehndorf (DE)
(74) Vertreter: KNH Patentanwälte Neumann Heine Taruttis PartG mbB
(86) Internationale Anmeldenummer: PCT/EP2016/065907
(87) Internationale Veröffentlichungsnummer: WO 2017/009122

(56) Entgegenhaltungen:
- DE-A1- 2 146 894
- DE-A1- 19 613 177

## Beschreibung

Die Erfindung betrifft eine Kühltrommel zum Abkühlen eines Fadenstopfens in einem Texturierprozess gemäß dem Oberbegriff des Anspruchs 1.

Eine gattungsgemäße Kühltrommel zum Abkühlen eines Fadenstopfens ist aus der DE 196 13 177 A1 bekannt.

Die bekannte Kühltrommel weist einen antreibbaren Kühlmantel auf, der am Umfang mehrere luftdurchlässige Führungsbahnen zur Aufnahme mehrerer nebeneinander geführter Fadenstopfen enthält. Im Innern des Kühlmantels ist eine Saugkammer ausgebildet, die über einen Sauganschluss mit einer Unterdruckquelle verbunden ist. Innerhalb der Saugkammer ist ein Abschirmmittel in Form einer Blende angeordnet, die ein Teilsegment des Kühlmantels, in welchem am Umfang kein Fadenstopfen geführt wird, abdeckt. Zusätzlich weist der Kühlmantel noch radial in die Saugkammer hineinragende Trennstege zur Verbesserung der Luftführung auf. Im Betrieb wird innerhalb der Saugkammer ein Unterdruck erzeugt, so dass eine Umgebungsluft von außerhalb des Kühlmantels angesaugt wird und die Fadenstopfen durchströmt und somit kühlt. Gleichzeitig sorgt der Unterdruck der Saugkammer dafür, dass die Fadenstopfen sich nicht von den Führungsbahnen am Umfang des Kühlmantels lösen. Am Ende des Kühlvorgangs wird der Fadenstopfen am Umfang der Kühltrommel zu einem Faden aufgelöst und mit hoher Geschwindigkeit vom Umfang des Kühlmantels abgezogen.

Bei der bekannten Kühltrommel führen die mit dem Kühlmantel umlaufenden Trennstege innerhalb der Saugkammer zu erheblichen Luftturbulenzen und einem ungewünschten Druckabfall, so dass in der Saugkammer relativ hohe Unterdrücke erzeugt werden müssen, damit eine ausreichende Kühlluft zur Abkühlung der Fadenstopfen eingesaugt werden kann. Zudem müssen großflächige Segmentabschnitte am Kühlmantel besaugt werden, so dass ein erheblicher Teil an Fremdluft in die Saugkammer gelangt. Die hohen Unterdrücke behindern jedoch insbesondere das Auflösen des Fadenstopfens zu einem Faden. Durch den Unterdruck werden die Filamente des Fadens gegen die Führungsbahn gedrückt und teilweise in die Lochung eingezogen. Dies führt zu hohen Belastung des Fadens und zur Verminderung der Kräuselung des Fadens.

Desweiteren wird der Faden nach dem Auflösen des Fadenstopfens mit einer hohen Fadengeschwindigkeit über einen Teil der Führungsbahn gezogen. In dieser Situation erzeugt der Unterdruck innerhalb der Saugkammer eine auf den Faden einwirkende Haltekraft, die den Kontakt und damit die Gefahr von Abrieb und Beschädigung des Faden erhöht.

Es ist daher Aufgabe der Erfindung, eine Kühltrommel zum Abkühlen eines Fadenstopfens der gattungsgemäßen Art derart weiterzubilden, dass mit einem relativ geringen Unterdruck innerhalb der Saugkammer eine Kühlung des Fadenstopfens möglich ist.

Ein weiteres Ziel der Erfindung liegt darin, eine gattungsgemäße Kühltrommel bereitzustellen, bei welcher eine schonende Auflösung des Fadenstopfens zu einem gekräuselten Faden möglich ist.

Diese Aufgabe wird erfindungsgemäß dadurch gelöst, dass das Abschirmmittel durch einen geschlossenen Dichtungsmantel gebildet ist, der mit Abstand dem Kühlmantel im wesentlichen koaxial zugeordnet ist und der im Bereich der Führungsbahn einen Luftschlitz aufweist.

Vorteilhafte Weiterbildungen der Erfindung sind durch die Merkmale und Merkmalskombinationen der Unteransprüche definiert.

Die Erfindung besitzt den besonderen Vorteil, dass die Saugverluste minimiert werden. So wird nur im Führungsbereich des Fadenstopfens am Umfang des Kühlmantels eine Saugströmung erzeugt. Die Saugkammer ist hierzu unmittelbar über einen Luftschlitz innerhalb des Dichtungsmantels direkt mit der Führungsbahn am Umfang des Kühlmantels verbunden. Alle übrigen Bereiche sind durch den Dichtungsmantel abgeschirmt. Insoweit ist die erfindungsgemäße Kühltrommel besonders geeignet, um mit geringem Energieeinsatz eine Kühlung eines Fadenstopfens zu ermöglichen.

In Abhängigkeit von dem Prozess und dem Fadentiter ist es üblich, dass die Kühlstrecke des Fadenstopfens sich auf eine Teilumschlingung am Umfang des Kühlmantels beschränkt. Hierzu ist vorgesehen, dass der Luftschlitz sich über einen Teilumfang des Dichtungsmantels erstreckt. Dabei lässt sich der Winkelbereich des Luftschlitzes am Umfang des Dichtmantels mit einem Umschlingungsbereich des Fadenstopfens am Umfang des Kühlmantels derart abstimmen, dass beispielsweise in einem Auflösepunkt des Fadenstopfens keine Unterdruckwirkung mehr an der Führungsbahn erzeugt wird.

Grundsätzlich sind jedoch auch Prozesse möglich, bei welchen der Fadenstopfen mit mehreren Umschlingungen am Umfang des Kühlmantels führbar sind. In diesem Fall ist die Weiterbildung der Erfindung vorgesehen, bei welcher der Luftschlitz spiralförmig am Umfang des Dichtungsmantels ausgebildet ist. So können auch problemlos größere Umschlingungen eines Fadenstopfens am Umfang des Kühlmantels durch einen Luftschlitz des Dichtungsmantels besaugt werden.

Um insbesondere das Auflösen des Fadenstopfens nicht zu behindern, ist die Weiterbildung der Erfindung bevorzugt ausgeführt, bei welcher an dem Umfang des Dichtungsmantels zumindest eine Dichtungsleiste angeordnet ist, die gegenüber dem Kühlmantel einen Dichtspalt bildet und die einem Ende des Luftschlitzes zugeordnet ist. Damit ist eine Positionierung und Trennung einer auf die Führungsbahn einwirkenden Saugzone möglich. Durch die Dichtungsleiste zwischen dem Dichtungsmantel und dem Kühlmantel wird vermieden, dass sich der Unterdruck in einen zwischen dem Kühlmantel und dem Dichtungsmantel gebildeten Ringraum fortpflanzt.

Bei einer Teilumschlingung des Fadenstopfens am Umfang des Kühlmantels ist bevorzugt eine zweite Dichtungsleiste an dem Umfang des Dichtungsmantels vorgesehen, die mit der am gegenüberliegenden Ende des angeordneten Dichtungsleiste eine ringsegmentförmige Saugzone zwischen dem Kühlmantel und dem Dichtungsmantel bildet. Damit besteht die Möglichkeit, dass sowohl das Auflaufen eines Fadenstopfens als auch das Auflösen des Fadenstopfens besonders schonend erfolgt.

Um mögliche maßliche Abweichungen in dem Ringspalt zwischen dem Kühlmantel und dem Dichtungsmantel ausgleichen zu können, ist desweiteren vorgesehen, dass die Dichtungsleisten radial elastisch ausgebildet sind. Damit bleibt eine hohe Dichtwirkung gegenüber den unterdruckfreien Zonen des Kühlmantels.

Zur verbesserten Abdichtung ist eine weitere Variante der erfindungsgemäßen Kühltrommel besonders vorteilhaft, bei welcher der Kühlmantel auf einen Innenseite zwei Dichtungsringe aufweist, die die Führungsbahn zwischen sich einschließen und die jeweils mit einer Dichtungslippe am Umfang des Dichtungsmantels anliegen. Damit lassen sich vorteilhaft die Stirnseiten der ringförmigen Saugzone zwischen dem Kühlmantel und dem Dichtungsmantel abdichten. Damit wird insbesondere vermieden, dass Fremdluft aus der Umgebung eingesaugt wird.

Um einen intensiven Kühlluftstrom zur Abkühlung des Fadenstopfens zu erzeugen, hat sich die Weiterbildung der Erfindung bewährt, bei welcher die Führungsbahn am Umfang des Kühlmantels durch ein umlaufendes Lochblech zwischen zwei Abstandshaltern gebildet ist, wobei der Kühlmantel unterhalb des Lochbleches eine Lochreihe von Mantelöffnungen aufweist. So lässt sich die Wirkung des Unterdruckes über die Querschnittsflächen der Lochung im Kühlmantel unmittelbar bis zur Unterseite des Lochbleches führen, so dass die Kühlluft durch das Lochblech gesaugt wird. Das Lochblech weist dabei eine feine Porösität auf, um das Eintreten von Filamenten zu behindern.

Insbesondere das Auflösen des Fadenstopfens in einem Auflösepunkt am Umfang des Kühlmantels lässt sich durch die erfindungsgemäße Weiterbildung verbessern, bei welcher auf einer Innenseite des Dichtungsmantels ein Druckluftkanal ausgebildet ist, der durch zumindest eine Blasöffnung mit der Führungsbahn verbunden ist und der mit einer Druckluftquelle verbindbar ist. So lässt sich insbesondere das Ablösen des Fadens aus der Führungsbahn am Umfang der Kühltrommel begünstigen. Beschädigungen am Faden sowie möglicher Verschleiß an der Führungsbahn werden völlig vermieden.

Zur gleichzeitigen Abkühlung mehrerer Fadenstopfen ist die Weiterbildung der Erfindung vorgesehen, bei welcher der Kühlmantel mehrere parallel nebeneinander ausgebildete luftdurchlässige Führungsbahnen aufweist, wobei an dem Dichtungsmantel pro Führungsbahn ein von mehreren Luftschlitzen ausgebildet ist.

Der Antrieb des Kühlmantels erfolgt vorzugsweise über eine angetriebene Antriebswelle, die über eine äußere Stirnwand mit dem Kühlmantel verbunden ist. Dabei durchdringt die Antriebswelle einen Hohlträger, an dem der Dichtungsmantel über eine innere Stirnwand angeordnet ist. Insoweit lassen sich eine intensive Kapselung der Saugkammer durch den Dichtungsmantel innerhalb des Kühlmantels realisieren.

Der Sauganschluss wird dabei vorteilhaft gegenüberliegend zu der inneren Stirnwand ausgebildet, so dass die Saugkammer im wesentlichen durch den Dichtungsmantel und die innere Stirnwand begrenzt ist.

Die erfindungsgemäße Kühltrommel wird nachfolgend anhand einiger Ausführungsbeispiele unter Bezug auf die beigefügten Figuren näher erläutert.

Es stellen dar:
- Fig. 1: schematisch eine Seitenansicht eines ersten Ausführungsbeispiels der erfindungsgemäßen Kühltrommel
- Fig. 2: schematisch eine Längsschnittansicht des Ausführungsbeispiels aus Fig. 1
- Fig. 3: schematisch eine Querschnittsansicht des Ausführungsbeispiels aus Fig. 1
- Fig. 4: schematisch eine Querschnittsansicht eines weiteren Ausführungsbeispiels der erfindungsgemäßen Kühltrommel
- Fig. 5: schematisch ein Ausschnitt einer Längsschnittansicht des Ausführungsbeispiels aus Fig. 4
- Fig. 6: schematisch eine Querschnittsansicht eines weiteren Ausführungsbeispiels der erfindungsgemäßen Kühltrommel
- Fig. 7: schematisch ein Ausschnitt einer Längsschnittansicht des Ausführungsbeispiels aus Fig. 6
- Fig. 8: schematisch eine Seitenansicht eines weiteren Ausführungsbeispiels der erfindungsgemäßen Kühltrommel

In den Fig. 1, 2 und 3 ist ein erstes Ausführungsbeispiel der erfindungsgemäßen Kühltrommel in mehreren Ansichten dargestellt. Fig. 1 zeigt eine Seitenansicht, Fig. 2 eine Längsschnittansicht und Fig. 3 eine Querschnittsansicht des Ausführungsbeispiels. Insoweit kein ausdrücklicher Bezug zu einer der Figuren gemacht ist, gilt die nachfolgende Beschreibung für alle Figuren.

Das Ausführungsbeispiel der erfindungsgemäßen Kühltrommel weist einen ringförmigen Kühlmantel 1 auf. Am Umfang des Kühlmantels 1 ist eine Führungsbahn 2 zur Aufnahme eines Fadenstopfens ausgebildet. In diesem Ausführungsbeispiel wird die Führungsbahn 2 durch ein gekrümmtes Lochblech 4 gebildet, das zwischen zwei Abstandhaltern 3.1 und 3.2 angeordnet ist. Die Abstandshalter 3.1 und 3.2 sind fest mit dem Umfang des Kühlmantels 1 verbunden. Das Lochblech 4 ist luftdurchlässig mit einer Vielzahl von kleinsten Öffnungen ausgebildet. Unterhalb des Lochbleches 4 weist der Kühlmantel 1 eine Mehrzahl von Mantelöffnungen 5 auf, die als eine Lochreihe den Kühlmantel 1 umschließen.

Wie insbesondere aus den Darstellungen in Fig. 2 und 3 hervorgeht, ist im Innern des Kühlmantels 1 eine Saugkammer 11 ausgebildet. Die Saugkammer 11 ist über ein Abschirmmittel 10 von dem Kühlmantel 1 und einer äußeren Stirnwand 7 getrennt. Das Abschirmmittel 10 ist in diesem Ausführungsbeispiel durch einen ringförmigen geschlossenen Dichtungsmantel 10.1 gebildet, der über eine seitlich zum Dichtungsmantel 10.1 angeordnete innere Stirnwand 13 gehalten ist. Die geschlossene innere Stirnwand 13 ist an einem auskragenden Hohlträger 8 angeordnet und erstreckt sich parallel zur äußeren Stirnwand 7. Dabei wird der Hohlträger 8 von der Antriebswelle 6 durchdrungen.

In der Ebene der Führungsbahn 2 ist an dem Dichtungsmantel 10.1 ein Luftschlitz 15 ausgebildet. Der Luftschlitz 15 erstreckt sich über einen Teilumfang des Dichtungsmantels 10.1. Die Länge des Luftschlitzes 15 wird in Abhängigkeit von einer Stopfenumschlingung des Fadenstopfens gewählt, die zur Abkühlung und Auflösung des Fadens erforderlich ist. Die Teilumschlingung des Fadenstopfens ist hierbei <360°.

Wie insbesondere aus der Darstellung in Fig. 2 hervorgeht, wird die innere Saugkammer 11 durch einen tellerförmigen Kragen 16 des Hohlträgers 8 begrenzt. An dem Kragen 16 schließt sich ein Sauganschluss 9 an, der in diesem Ausführungsbeispiel durch einen Saugstutzen 14 gebildet wird. Der Saugstutzen 14 ist hierzu mit dem Hohlträger 8 verbunden. Innerhalb des Saugstutzens 14 sind an dem Kragen 16 des Hohlträgers 8 mehrere Saugöffnungen 12 ausgebildet. Die Saugöffnungen 12 liegen der inneren Stirnwand 13 gegenüber.

Im Betrieb wird der Kühlmantel 1 über die Antriebswelle 6 drehend angetrieben. Dabei wird am Umfang des Kühlmantels 1 innerhalb der Führungsbahn 2 ein in einem Texturierprozess hergestellter Fadenstopfen aufgenommen und über eine Teilumschlingung am Kühlmantel 1 geführt. Die im Innern des Dichtungsmantels 10.1 ausgebildete Saugkammer 11 ist über die Saugöffnungen 12 und dem Saugstutzen 14 an eine Unterdruckquelle angeschlossen. Insoweit wird in der Saugkammer 11 ein Unterdruck erzeugt. Der Unterdruck in der Saugkammer 11 bewirkt eine Saugströmung am Luftschlitz 15, der auf die Führungsbahn 2 einwirkt. Dadurch wird eine Kühlluft aus der Umgebung über die Führungsbahn 2 und den Luftschlitz 15 in die Saugkammer 11 eingesogen und über den Saugstutzen 14 abgeführt. Die Umgebungsluft durchdringt dabei den am Umfang des Lochbleches 4 anliegenden Fadenstopfen und durchdringt den Kühlmantel 1 über die Mantelöffnungen 5 hin zu dem Luftschlitz 15, Insoweit wird ein gezielter Saugstrom nur im Bereich der Führungsbahn 2 erzeugt. Bei herkömmlichen Prozessen lassen sich so bereits mit niedrigen Unterdrücken ausreichende Kühlströme an der Führungsbahn 2 erzeugen.

Hierbei lässt sich das Verhältnis des Lochbleches 4 zu den Mantelöffnungen 5 und zu dem Luftschlitz 15 strömungstechnisch optimieren. So können die Öffnungsquerschnitte als auch die Abstände zueinander variiert werden. In der Regel weist das Lochblech 4 gegenüber den Mantelöffnungen 5 und die Mantelöffnungen 5 gegenüber dem Luftschlitz 15 einen größeren Öffnungsquerschnitt auf.

Um möglichst wenig Fremdluft anzusaugen, um möglichst Leckströme zu vermeiden, ist in den Fig. 4 und 5 ein weiteres Ausführungsbeispiel einer erfindungsgemäßen Kühltrommel dargestellt. In Fig. 4 ist schematisch eine Querschnittsansicht und in Fig. 5 schematisch ein Ausschnitt einer Längsschnittansicht gezeigt.

Das Ausführungsbeispiel nach Fig. 4 und 5 ist im wesentlichen identisch zu dem Ausführungsbeispiel nach Fig. 1 bis 3, so dass an dieser Stelle nur die Unterschiede erläutert werden, um Wiederholungen zu vermeiden.

Bei dem in Fig. 4 und 5 dargestellten Ausführungsbeispiel sind den Enden des Luftschlitzes 15 zwei Dichtungsleisten 17.1 und 17.2 zugeordnet. Die Dichtungsleisten 17.1 und 17.2 sind am Umfang des Dichtungsmantels 10.1 angeordnet und bilden gegenüber dem Kühlmantel 1 einen Dichtspalt 18. Die Dichtleisten 17.1 und 17.2 sind elastisch ausgeführt, um bei Drehung des Kühlmantels 1 mögliche Toleranzabweichungen in dem Spalt zwischen dem Dichtungsmantel 10 und dem Kühlmantel 1 ausgleichen zu können. Die Dichtungsleisten 7.1 und 17.2 sind axial ausgerichtet und schließen am Umfang des Dichtungsmantels 10.1 eine ringförmige Saugzone 19 ein.

Wie insbesondere aus der Darstellung in Fig. 5 hervorgeht, erstrecken sich die Dichtungsleisten 17.1 und 17.2 im wesentlichen über die gesamte Breite des Dichtungsmantels 10.1. Da die Dichtungsleisten 17.1 und 17.2 identisch ausgebildet sind, ist in Fig. 5 nur die Dichtungsleiste 17.1 dargestellt.

Um die zwischen den Dichtungsleisten 17.1 und 17.2 gebildete Saugzone stirnseitig abzudichten, weist der Kühlmantel 1 an seinen Enden jeweils eine Nut 22.1 und 22.2 auf, in welcher jeweils ein Dichtungsring 20.1 und 20.2 gehalten ist. Die Dichtungsringe 20.1 und 20.2 weisen an einem freien auskragenden Ende eine Dichtungslippe 21.1 und 21.2 auf, die im schleifenden Kontakt mit dem Umfang des Dichtungsmantels 10.1 stehen. Insoweit ergibt sich eine geschlossene Saugzone 19 im Übergangsbereich zwischen dem Dichtungsmantel 10.1 und dem Kühlmantel 1 unterhalb der Führungsbahn 2. Damit ist eine sehr zielgerichtete Kühllufterzeugung ohne wesentliche Verluste möglich. Das in Fig. 4 und 5 dargestellte Ausführungsbeispiel ist insoweit besonders energieeinsparend und ermöglicht mit relativ geringen Unterdrücken eine intensive Kühlung eines am Umfang der Führungsbahn 2 geführten Fadenstopfens.

Durch die Radialdichtungen 22.1 und 22.2 sowie den Dichtleisten 17.1 und 17.2 bildet sich quasi ein geschlossener Raum gegenüber der Saugkammer 11 bzw. der Umgebung. So könnte dieser Raum einen Überdruck gegenüber der Umgebung haben, um im Auflösebereich am Umfang der Führungsbahn 2 einen Blasstrom zum verbesserten Ablösen des Fadens zu erhalten. Der Raum könnte aber auch einen Unterdruck gegenüber der Umgebung aufweisen, um einen Saugstrom zu bewirken.

Die Länge des Luftschlitzes am Teilumfang des Dichtungsmantels 10.1 sowie die Anordnung der Dichtungsleisten 17.1 und 17.2 ist derart gewählt, dass beispielsweise der Einlauf des Fadenstopfens im Winkelbereich der Dichtungsleiste 17.1 verlegt wird. Der in Laufrichtung des Kühlmantels 1 (durch Pfeil gekennzeichnet) folgende Dichtungsleiste 17.2 stellt den Bereich dar, in welchem eine Auflösung des Fadenstopfens und ein Abzug des Fadens am Umfang des Kühlmantels erfolgt. Dabei kann insbesondere das Auflösen und Abziehen des Fadens in eine nicht besaugte Zone des Kühlmantels 1 gelegt werden.

Um das Ablaufen des Fadens aus der Führungsbahn 2 zu erleichtern, ist in Fig. 6 und 7 ein weiteres Ausführungsbeispiel der erfindungsgemäßen Kühlvorrichtung dargestellt. Die Fig. 6 zeigt schematisch eine Querschnittsansicht und Fig. 7 schematisch einen Ausschnitt einer Längsschnittansicht. Das Ausführungsbeispiel nach Fig. 6 und 7 ist im wesentlichen identisch zu dem Ausführungsbeispiel nach Fig. 4 und 5, so dass nachfolgend nur die Unterschiede erläutert werden.

Bei dem in Fig. 6 und 7 dargestellten Ausführungsbeispiel der erfindungsgemäßen Kühltrommel ist innerhalb des Kühlmantels 1 ein Druckluftkanal 23 ausgebildet, der über ein Blasöffnung 24 mit der Führungsbahn 2 verbunden ist. Der Druckluftkanal 23 ist über einen am Kragen 16 ausgebildeten Druckluftanschluss 25 mit einer hier nicht dargestellten Druckluftquelle verbindbar.

Wie aus der Darstellung in Fig. 6 hervorgeht, ist der Druckluftkanal 23 an dem Dichtungsmantel 10.1 in einer Winkellage angeordnet, in welcher ein Faden aus dem Fadenstopfen gelöst und abgezogen wird. Insoweit wird im Betrieb durch eine leichte Blasströmung, die über die Blasöffnung 24 über die Mantelöffnung auf das Lochblech 4 trifft, die Ablösung des Fadens von der Führungsbahn 2 unterstützt. Insoweit lassen sich Fadenreibungen und Filamentverhakungen an dem porenförmigen Lochblech 4 vermeiden.

In Praxis ist es auch üblich, am Umfang einer Kühltrommel parallel mehrere Fadenstopfen gleichzeitig zu kühlen. Zur Kühlung mehrerer Fadenstopfen ist die erfindungsgemäße Kühltrommel besonders geeignet, wie aus der Darstellung eines weiteren Ausführungsbeispiels nach Fig. 8 hervorgeht. Bei dem in Fig. 8 dargestellten Ausführungsbeispiel sind eine Bildhälfte als Seitenansicht und eine zweite Bildhälfte als Längsschnittansicht dargestellt. Da das Ausführungsbeispiel vom Grundaufbau identisch zu dem Ausführungsbeispielen nach Fig. 1 bis 6 ist, werden die Bauteile gleicher Funktion mit identischen Bezugszeichen versehen.

Ein Kühlmantel 1 ist über eine äußere Stirnwand 7 mit einer Antriebswelle 6 verbunden. Am Umfang des Kühlmantels 1 sind mehrere parallel nebeneinander umlaufende Führungsbahnen 2 ausgebildet. Die Führungsbahnen 2 sind durch mehrere Abstandshalter 3.1 bis 3.4 und mehrere Lochbleche 4 gebildet. Das Lochblech 4 ist U-förmig ausgeführt und weist eine Vielzahl von feinsten Lochungen auf. Jedem der Lochbleche 4 ist in dem Kühlmantel 1 eine Lochreihe 5 von mehreren Mantelöffnungen 5 zugeordnet.

Innerhalb des Kühlmantels 1 ist ein ringförmiger Dichtungsmantel 10.1 vorgesehen, der in Höhe der Führungsbahnen 2 jeweils einen von mehreren Luftschlitzen 15 aufweist. So ist jeder Führungsbahn 2 am Umfang des Kühlmittels 1 ein Luftschlitz 15 zugeordnet.

Der Dichtungsmantel 10.1 ist fest über eine innere Stirnwand 13 mit einem stationären Hohlträger 8 verbunden. Der Hohlträger 8 weist auf der zur inneren Stirnwand 13 gegenüberliegenden Kragenseite am Kragen 16 mehrere Saugöffnungen 12 auf, die über einen Saugstutzen 14 mit einer hier nicht dargestellten Unterdruckquelle verbunden sind.

Bei dem in Fig. 8 dargestellten Ausführungsbeispiel der erfindungsgemäßen Kühltrommel lassen sich somit mehrere Fadenstopfen gleichzeitig mit einer Teilumschlingung am Umfang des Kühlmantels führen und abkühlen.

Grundsätzlich besteht jedoch auch die Möglichkeit, einen Fadenstopfen mit einer mehrfachen Umschlingung an einer Kühltrommel zu führen. Auch hierzu ist die erfindungsgemäße Kühltrommel gut geeignet.

Die in den Fig. 1 bis 8 dargestellten Ausführungsbeispiele der erfindungsgemäßen Kühltrommel sind im Aufbau und Konstruktion der Einzelteile beispielhaft. Grundsätzlich können ähnliche Konstruktionen gewählt werden, um eine zielgerichtete Saugströmung über Luftschlitze eines Dichtungsmantels zu erzeugen. So lassen sich auch die dargestellten Ausführungsbeispiele mit ihren Merkmalen beliebig kombinieren, um neue Ausführungsvarianten zu erhalten.

Die Erfindung zeichnet sich durch eine besonders schonende Fadenbehandlung aus. Aufgrund geringer Unterdrücke lassen sich Baugröße und Abfuhrkanäle der Saugluft verkleinern.

## Patentansprüche

1. Kühltrommel zum Abkühlen eines Fadenstopfens in einem Texturierprozess mit einem antreibbaren Kühlmantel (1), an dessen Umfang zumindest eine luftdurchlässige Führungsbahn (2) zu Führung des Fadenstopfens ausgebildet ist, mit einer im Innern des Kühlmantels (1) ausgebildeten Saugkammer (11), die mit einem Sauganschluss (9) verbunden ist, und mit einem stationären Abschirmmittel (10), dass die Saugkammer (11) von dem Kühlmantel (1) abschirmt, **dadurch gekennzeichnet, dass** das Abschirmmittel (10) durch einen geschlossenen Dichtungsmantel (10.1) gebildet ist, der mit Abstand dem Kühlmantel (1) im Wesentlichen koaxial zugeordnet ist und der im Bereich der Führungsbahn (2) einen Luftschlitz (15) aufweist.

2. Kühltrommel nach Anspruch 1, **dadurch gekennzeichnet, dass** der Luftschlitz (15) sich über einen Teilumfang des Dichtungsmantels (10.1) erstreckt.

3. Kühltrommel nach Anspruch 1 oder 2, **dadurch gekennzeichnet, dass** der Luftschlitz (15) spiralförmig am Umfang des Dichtungsmantels (10.1) ausgebildet ist.

4. Kühltrommel nach einem der Ansprüche 1 bis 3, **dadurch gekennzeichnet, dass** an dem Umfang des Dichtungsmantels (10.1) zumindest eine Dichtungsleiste (17.1, 17.2) angeordnet ist, die gegenüber dem Kühlmantel (1) einen Dichtspalt (18) bildet und die einem Ende des Luftschlitzes (15) zugeordnet ist.

5. Kühltrommel nach Anspruch 4, **dadurch gekennzeichnet, dass** durch eine zweite Dichtungsleiste (17.1, 17.2) an dem Umfang des Dichtungsmantels (10.1) eine ringsegmentförmige Saugzone (19) zwischen dem Kühlmantel (1) und dem Dichtungsmantel (10.1) ausgebildet ist, wobei sich der Luftschlitz (15) innerhalb der Saugzone (19) erstreckt.

6. Kühltrommel nach Anspruch 4 oder 5, **dadurch gekennzeichnet, dass** die Dichtungsleisten (17.1, 17.2) radial elastisch ausgebildet sind.

7. Kühltrommel nach einem der Ansprüche 1 bis 6, **dadurch gekennzeichnet, dass** der Kühlmantel (1) auf einer Innenseite zwei Dichtungsringe (20.1, 20.2) aufweist, die die Führungsbahn (2) zwischen sich einschließen und die jeweils mit einer Dichtungslippe (21.1, 21.2) am Umfang des Dichtungsmantels (10.1) anliegen.

8. Kühltrommel nach einem der Ansprüche 1 bis 7, **dadurch gekennzeichnet, dass** das die Führungsbahn (2) am Umfang des Kühlmantels (1) durch ein umlaufendes Lochblech (4) zwischen zwei Abstandshaltern (3.1, 3.2) gebildet ist, wobei der Kühlmantel (1) unterhalb des Lochbleches (4) eine Lochreihe von Mantelöffnungen (5) aufweist.

9. Kühltrommel nach einem der Ansprüche 1 bis 8, **dadurch gekennzeichnet, dass** auf einer Innenseite des Dichtungsmantels (10.1) ein Druckluftkanal (23) ausgebildet ist, der durch zumindest eine Blasöffnung (24) mit der Führungsbahn (2) verbunden ist und der mit einer Druckluftquelle verbindbar ist.

10. Kühltrommel nach einem der Ansprüche 1 bis 9, **dadurch gekennzeichnet, dass** der Kühlmantel (1) mehrere parallel nebeneinander ausgebildete luftdurchlässige Führungsbahnen (2) aufweist, wobei an dem Dichtungsmantel (10.1) pro Führungsbahn (2) ein von mehreren Luftschlitzen (15) ausgebildet ist.

11. Kühltrommel nach einem der Ansprüche 1 bis 7, **dadurch gekennzeichnet, dass** der Kühlmantel (1) über eine äußere Stirnwand (7) mit einer Antriebswelle (6) verbunden ist und dass der Dichtungsmantel (10.1) über eine innere Stirnwand (13) an einem Hohlträger (8) befestigt ist, wobei die Antriebswelle (6) den Hohlträger (8) durchdringt.

12. Kühltrommel nach Anspruch 11, **dadurch gekennzeichnet, dass** der Sauganschluss (9) gegenüberliegend zu der inneren Stirnwand (13) ausgebildet ist, durch welche die Saugkammer (11) mit einer Unterdruckquelle zu verbinden ist.

## Claims

1. Cooling drum for cooling a thread plug in a texturing process, having a drivable cooling jacket (1), at least one air-permeable guide track (2) for guiding the thread plug being configured on the circumference of said cooling jacket (1), having a suction chamber (11) that is configured in the interior of the cooling jacket (1) and that is connected to a suction connector (9) and to a stationary shielding means (10) which shields the suction chamber (11) from the cooling jacket (1),
**characterized in that**
the shielding means (10) is formed by a closed sealing jacket (10.1) which is assigned to the cooling jacket (1) at a spacing therefrom so as to be substantially coaxial with the latter, said sealing jacket (10.1) in the region of the guide track (2) having an air slot (15).

2. Cooling drum as claimed in claim 1,
**characterized in that**
the air slot (15) extends over a part-circumference of the sealing jacket (10.1).

3. Cooling drum as claimed in either of claims 1 and 2,
**characterized in that**
the air slot (15) is configured in a helical manner on the circumference of the sealing jacket (10.1).

4. Cooling drum as claimed in one of claims 1 to 3,
**characterized in that**
at least one sealing strip (17.1, 17.2) which in relation to the cooling jacket (1) forms a sealing gap (18) and is assigned to one end of the air slot (15) is disposed on the circumference of the sealing jacket (10.1).

5. Cooling drum as claimed in claim 4,
**characterized in that**
a suction zone (19) in the form of annular segments is configured by a second sealing strip (17.1, 17.2) on the circumference of the sealing jacket (10.1) between the cooling jacket (1) and the sealing jacket (10.1), wherein the air slot (15) extends within the suction zone (19).

6. Cooling drum as claimed in either of claims 4 and 5,
**characterized in that**
the sealing strips (17.1, 17.2) are configured so as to be radially elastic.

7. Cooling drum as claimed in one of claims 1 to 6,
**characterized in that**
the cooling jacket (1) on an internal side has two sealing rings (20.1, 20.2) which therebetween enclose the guide track (2) and which in each case by way of a lip seal (21.1, 21.2) bear on the circumference of the sealing jacket (10.1).

8. Cooling drum as claimed in one of claims 1 to 7,
**characterized in that**
the guide track (2) on the circumference of the cooling jacket (1) is formed by an encircling perforated metal sheet (4) between two spacers (3.1, 3.2), wherein the cooling jacket (1) below the perforated metal sheet (4) has a perforation row of jacket openings (5).

9. Cooling drum as claimed in one of claims 1 to 8,
**characterized in that**
a compressed-air duct (23) which is connected to the guide track (2) by way of at least one blower opening (24) and is connectable to a compressed-air source is configured on an internal side of the sealing jacket (10.1).

10. Cooling drum as claimed in one of claims 1 to 9,
**characterized in that**
the cooling jacket (1) has a plurality of air-permeable guide tracks (2) that are configured so as to be beside one another in parallel, wherein one of a plurality of air slots (15) is configured per guide track (2) on the sealing jacket (10.1).

11. Cooling drum as claimed in one of claims 1 to 7,
**characterized in that**
the cooling jacket (1) is connected to a drive shaft (6) by way of an external end wall (7), and **in that** the sealing jacket (10.1) by way of an internal end wall (13) is fastened to a hollow support (8), wherein the drive shaft (6) penetrates the hollow support (8).

12. Cooling drum as claimed in claim 11,
characterized that
the suction connector (9) is configured so as to be opposite the internal end wall (13) by way of which the suction chamber (11) is to be connected to a vacuum source.

## Revendications

1. Tambour de refroidissement servant à refroidir un bouchon de fils dans un processus de texturation, comprenant une enveloppe de refroidissement (1) pouvant être entraînée, au niveau de la périphérie de laquelle est réalisée au moins une bande de guidage perméable à l'air (2) pour guider le bouchon de fils, une chambre d'aspiration (11) réalisée à l'intérieur de l'enveloppe de refroidissement (1), qui est raccordée à un raccord d'aspiration (9) et un moyen de protection stationnaire (10) qui protège la chambre d'aspiration (11) de l'enveloppe de refroidissement (1),
**caractérisé en ce que**
le moyen de protection (10) est formé par une enveloppe d'étanchéité fermée (10.1) qui est associée essentiellement coaxialement à l'enveloppe de refroidissement (1) à distance de celle-ci et qui présente une fente d'air (15) dans la région de la bande de guidage (2).

2. Tambour de refroidissement selon la revendication 1,
**caractérisé en ce que**
la fente d'air (15) s'étend sur une périphérie partielle de l'enveloppe d'étanchéité (10.1).

3. Tambour de refroidissement selon la revendication 1 ou 2,
**caractérisé en ce que** la fente d'air (15) est réalisée en forme de spirale à la périphérie de l'enveloppe d'étanchéité (10.1).

4. Tambour de refroidissement selon l'une quelconque des reventions 1 à 3,
**caractérisé en ce qu'**au
moins une baguette d'étanchéité (17.1, 17.2) est disposée au niveau de la périphérie de l'enveloppe d'étanchéité (10.1), laquelle forme un interstice d'étanchéité (18) par rapport à l'enveloppe de refroidissement (1) et est associée à une extrémité de la fente d'air (15).

5. Tambour de refroidissement selon la revendication 4,
**caractérisé en ce qu'**une
zone d'aspiration en forme de segment annulaire (19) est réalisée entre l'enveloppe de refroidissement (1) et l'enveloppe d'étanchéité (10.1) par une deuxième baguette d'étanchéité (17.1, 17.2) à la périphérie de l'enveloppe d'étanchéité (10.1), la fente d'air (15) s'étendant à l'intérieur de la zone d'aspiration (19).

6. Tambour de refroidissement selon la revendication 4 ou 5,
**caractérisé en ce que**
les baguettes d'étanchéité (17.1, 17.2) sont réalisées de manière radialement élastique.

7. Tambour de refroidissement selon l'une quelconque des revendications 1 à 6,
**caractérisé en ce que**
l'enveloppe de refroidissement (1) présente, sur un côté intérieur, deux bagues d'étanchéité (20.1, 20.2) qui renferment entre elles la bande de guidage (2) et qui s'appliquent à chaque fois avec une lèvre d'étanchéité (21.1, 21.2) à la périphérie de l'enveloppe d'étanchéité (10.1).

8. Tambour de refroidissement selon l'une quelconque des revendications 1 à 7,
**caractérisé en ce que**
la bande de guidage (2) est formée au niveau de la périphérie de l'enveloppe de refroidissement (1) par une tôle perforée périphérique (4) entre deux éléments d'espacement (3.1, 3.2), l'enveloppe de refroidissement (1) présentant en dessous de la tôle perforée (4) une rangée de trous d'ouvertures d'enveloppe (5).

9. Tambour de refroidissement selon l'une quelconque des revendications 1 à 8,
**caractérisé en ce que**
sur un côté intérieur de l'enveloppe d'étanchéité (10.1) est réalisé un canal d'air sous pression (23) qui est connecté par au moins une ouverture de soufflage (24) à la bande de guidage (2) et qui peut être raccordé à une source d'air sous pression.

10. Tambour de refroidissement selon l'une quelconque des revendications 1 à 9,
**caractérisé en ce que**
l'enveloppe de refroidissement (1) présente plusieurs bandes de guidage perméables à l'air (2) réalisées parallèlement les unes aux autres, une parmi plusieurs fentes d'air (15) étant réalisée au niveau de l'enveloppe d'étanchéité (10.1) pour chaque bande de guidage (2).

11. Tambour de refroidissement selon l'une quelconque des revendications 1 à 7,
**caractérisé en ce que**
l'enveloppe de refroidissement (1) est raccordée par le biais d'une paroi frontale extérieure (7) à un arbre d'entraînement (6) et **en ce que** l'enveloppe d'étanchéité (10.1) est fixée par le biais d'une paroi frontale intérieure (13) à un support creux (8), l'arbre d'entraînement (6) traversant le support creux (8).

12. Tambour de refroidissement selon la revendication 11,
**caractérisé en ce que**
le raccord d'aspiration (9) est réalisé en regard de la paroi frontale intérieure (13) par le biais de laquelle la chambre d'aspiration (11) doit être raccordée à une source de dépression.
